# FASCICULE DE BREVET EUROPEEN

(11) **EP 0 841 449 B1**
(45) Date de publication et mention de la délivrance du brevet: **23.01.2002**
(21) Numéro de dépôt: 97402560.3
(22) Date de dépôt: 28.10.1997
(51) Int. Cl.: E05C 9/02

(54) **Crémone monodirectionnelle**
Monodirektionaler Treibstangenverschluss
Monodirectional esplagnolette

(30) Priorité: 07.11.1996 FR 9613598
(43) Date de publication de la demande: 13.05.1998
(73) Titulaire: Société Anonyme dite: FERCO INTERNATIONAL FERRURES ET SERRURES DE BATIMENT, 57444 Réding (FR)
(72) Inventeur: Vigreux, Daniel, 57400 Sarrebourg (FR)
(74) Mandataire: Keib, Gérard

(56) Documents cités:
- EP-A- 0 167 386
- DE-A- 4 409 420
- DE-U- 29 613 802
- FR-A- 2 393 132
- GB-A- 2 234 777

## Description

La présente invention concerne une ferrure pour ouvrant à crémone monodirectionnelle.

Il est connu d'équiper des ouvrants à profilés, tels que portes, fenêtres, portes-fenêtres ou analogues, avec une crémone adaptée à déplacer des éléments de verrouillage, tels que galets, pênes basculants, pour mettre ces derniers en prise dans des gâches du dormant.

Ces crémones comportent de manière connue un boîtier de crémone logeant le mécanisme de déplacement des tringles. Le boîtier de crémone et les tringles sont fixés dans des rainures des montants et/ou des traverses selon le type d'ouverture de l'ouvrant. Une têtière, affleurant la rainure du profilé, masque éventuellement l'ensemble du mécanisme lorsque la rainure est réalisée dans des matériaux mous, tels que bois ou PVC.

Le boîtier comprend un fouillot commandé en rotation sur un angle de 90° par une poignée par exemple, et un chevalet supportant deux ergots fixés respectivement à deux tringles de la crémone. Ce chevalet comporte généralement une crémaillère coopérant avec des dents disposées sur une portion périphérique circulaire du fouillot.

On comprend aisément que le déplacement en rotation, au moyen de la poignée, du fouillot autour de son axe permet d'entraîner en translation le chevalet et par là même, les tringles de la crémone.

Le boîtier de crémone devant être logé dans la rainure réalisée dans l'ouvrant, la largeur et l'épaisseur de ce boîtier doivent rester inférieures respectivement à la profondeur de la rainure dans le plan de l'ouvrant et la largeur de la rainure dans le plan du chant de l'ouvrant.

Les faces du boîtier, supportant le fouillot adjacent à la crémaillère du chevalet, ont donc une largeur, dans une direction transversale du boîtier, limitée.

Ceci est d'autant plus important que, par économie de matière, les constructeurs de fenêtres et analogues ont tendance à réduire la section des montants et des traverses, notamment leur largeur dans le plan de l'ouvrant.

Le chevalet, s'étendant parallèlement et de manière adjacente à une paroi latérale du boîtier, a généralement une épaisseur suffisante pour supporter les efforts mécaniques engendrés par le fouillot s'engrenant dans sa crémaillère. Le fouillot, logé entre ce chevalet et l'autre paroi latérale du boîtier, possède généralement un diamètre compris entre la moitié et les deux tiers de la largeur du boîtier.

La demande de brevet EP 0 167 386 décrit un dispositif de verrouillage dans lequel le fouillot possède un diamètre correspondant aux trois quarts de la largeur du boîtier.

La demande de brevet DE 44 09 420 décrit un autre dispositif de verrouillage dans lequel le fouillot possède un diamètre correspondant sensiblement à la largeur du boîtier. Toutefois, ce dispositif est commandé en rotation sur un angle de 180°.

Cette faible dimension du fouillot a pour effet de créer une course relativement faible du chevalet. Cette course est transmise ou reprise par les tringles de la crémone qui comporte des éléments de verrouillage. Ces derniers, pouvant être de type galets, pénètrent des gâches aptes à accueillir ces éléments sur la course de déplacement de la tringle.

Or, de manière connue, les gâches comportent une ouverture qui permet le passage de l'élément de verrouillage, puis une rampe solidaire d'une paroi sur laquelle roule ou glisse l'élément de verrouillage. Ce dernier est assuré lorsque le galet est bien engagé à l'arrière de cette paroi.

Or, plus la course de la tringle est courte, plus le positionnement de la gâche lors du montage de la ferrure doit être précis. Cette contrainte est inconfortable pour les menuisiers, fabricants de fenêtres ou autres ouvrants et peut générer à la longue des disfonctionnements.

Le but de la présente invention est de résoudre les inconvénients cités et de proposer une ferrure à crémone monodirectionnelle qui puisse s'appliquer à tous types d'ouvrants existants.

La ferrure pour ouvrant visée par l'invention comprend une crémone monodirectionnelle et un boîtier de crémone adaptés à être logés dans une rainure de l'ouvrant, ce boîtier comprenant un fouillot commandé en rotation sur un angle de 90° par une poignée, un chevalet supportant deux ergots fixés respectivement à deux tringles de la crémone et comprenant une crémaillère coopérant avec des dents disposées sur une portion périphérique circulaire du fouillot sur un arc de cercle de 90°.

Selon l'invention, le plus grand diamètre du fouillot est sensiblement égal à la largeur intérieure du boîtier, et le boîtier comprend une lumière dans une paroi latérale longitudinale, une seconde portion périphérique circulaire du fouillot ayant un rayon sensiblement égal à la distance séparant l'axe du fouillot de cette paroi latérale du boîtier et adaptée à circuler en rotation dans ladite lumière, la base du chevalet s'étendant sensiblement parallèlement à une paroi latérale du boîtier, la base du chevalet comportant une portion décalée, supportant la crémaillère et s'étendant dans une gorge formée sur une face interne de la paroi latérale du boîtier, cette gorge ayant une longueur dans la direction longitudinale du boîtier au moins égale à la course du chevalet.

Le fouillot de boîtier de crémone utilise ainsi au maximum les possibilités en largeur de ce boîtier c'est-à-dire la dimension transversale du boîtier prise dans le plan de l'ouvrant lorsque le boîtier est en place dans la rainure.

En augmentant ainsi le diamètre du fouillot, la course du chevalet et par là même des tringles de la crémone, est ainsi augmentée.

En déportant ainsi la surface active de la crémaillère à l'intérieur d'une gorge de la paroi latérale du boîtier, on augmente encore l'espace disponible pour le fouillot et ainsi la course de la tringle de crémone.

On entend par plus grand diamètre du fouillot, la plus grande distance séparant deux points périphériques du fouillot alignés avec le centre de rotation de ce dernier.

La disposition des dents sur un arc de 90° permet au fouillot de rester en prise avec la crémaillère sur l'intégralité de la rotation du fouillot actionné par la poignée.

La lumière du boîtier permet de s'affranchir des dimensions internes du boîtier pour accroître encore le diamètre du fouillot et consolider ce dernier afin qu'il puisse supporter les efforts mécaniques exercés sur lui lors de sa rotation.

Selon une version préférée de l'invention, le chevalet a sensiblement une forme de U dans un plan parallèle à une face extérieure du boîtier, les branches du chevalet supportant les ergots et la base du chevalet supportant la crémaillère, le fouillot étant logé entre les branches du chevalet.

L'axe d'entraînement de la tringle devant impérativement correspondre au centre de la rainure du profilé, en configurant le chevalet en forme de U, on peut déporter l'axe du fouillot et donc le décaler de l'axe d'entraînement de la tringle, ce qui permet de respecter la réversibilité du boîtier de crémone.

En effet, la disposition asymétrique du centre du fouillot permet une réversibilité qui selon le cas rapproche ou éloigne le centre du fouillot du bord de l'ouvrant. En position éloignée, l'utilisation d'une poignée avec rosette est possible. A l'inverse, un rapprochement de l'axe du fouillot du bord de l'ouvrant permet la pose d'une poignée sans rosette, à fût mince.

En outre, grâce à la forme en U du chevalet, l'encombrement minimal de ce dernier, permettant des dimensions maximales pour le fouillot, est respecté.

D'autres particularités et avantages de l'invention apparaîtront encore dans la description ci-après.

Aux dessins annexés, donnés à titre d'exemples non limitatifs:
- la figure 1 est une vue de face d'un boîtier de crémone conforme à l'invention;
- la figure 2 est une vue schématique de côté illustrant le montage du boîtier de crémone à la tringle;
- les figures 3 et 4 sont des vues schématiques en coupe longitudinale du boîtier de crémone illustrant la course des tringles de crémone;
- la figure 5 est une vue de face du mécanisme de crémone logé dans le boîtier;
- la figure 6 est une vue en coupe selon la ligne VI-VI à la figure 5;
- la figure 7 est une vue en coupe selon la ligne VII-VII à la figure 5;
- la figure 8 est une vue en coupe longitudinale du boîtier illustrant la crémone dans une première position;
- la figure 9 est une vue analogue à la figure 5, le mécanisme de crémone étant dans une seconde position;
- la figure 10 est une vue en coupe analogue à la figure 6, le mécanisme de crémone n'étant pas représenté;
- la figure 11 est une vue analogue à la figure 7, le mécanisme de crémone n'étant pas représenté; et
- la figure 12 est une vue en coupe longitudinale du boîtier analogue à la figure 8, la crémone étant dans une seconde position.

En référence tout d'abord aux figures 1 et 2, la ferrure pour ouvrant conforme à l'invention comprend un boîtier de crémone 1 dont la face extérieure 2 est illustrée à la figure 1.

Cette ferrure est notamment destinée à des ouvrants de type basculant, nécessitant des ferrages avec des crémones dites périmétrales.

La face extérieure 2 comprend une ouverture centrale 3, disposée dans un plan transversal médian du boîtier 1 et adaptée à recevoir un fouillot logé dans le boîtier comme cela sera décrit ci-après; le fouillot reçoit en son centre un carré de manoeuvre 4, traversant ou non, reliant une poignée (non représentée) au mécanisme.

Le carré peut être solidaire du fouillot ou de préférence amovible afin de permettre l'adaptation de tout type de poignée.

La face extérieure 2 du boîtier comporte également deux ouvertures circulaires 5, alignées avec l'ouverture centrale 3, pour la fixation, au moyen de vis par exemple, du boîtier dans le fond de la rainure du profilé de l'ouvrant.

Elle peut également être équipée de deux autres ouvertures circulaires 6, de dimensions plus importantes, permettant la fixation sur le boîtier 1 d'une poignée avec rosette.

L'autre face extérieure 2' du boîtier (voir figure 8) est disposée parallèlement à cette première face 2 et comprend également des ouvertures en regard des ouvertures 3, 5 et 6 précédemment décrites.

La face extérieure 2 comprend en outre deux lumières longitudinales 7, s'étendant dans la direction longitudinale X-X du boîtier 1 et adaptées respectivement au passage d'un ergot 8 en prise avec une tringle 9 comme illustré à la figure 2 et solidaire d'un chevalet décrit ci-après.

Les ergots 8 sont déplacés en translation dans les lumières longitudinales 7 par un mécanisme, décrit ci-après, logé dans le boîtier 1.

La longueur des lumières longitudinales 7 correspond donc sensiblement à la course des ergots 8.

Le mouvement de translation est alors transmis aux tringles 9, comme représenté sur les figures 3 et 4, les positions en bout de course des ergots 8 dans les lumières 7 correspondant respectivement à une position de verrouillage et de déverrouillage de l'ouvrant.

Les tringles 9 se déplacent ainsi entre la face extérieure 2 du boîtier et le fond 10 de la rainure de l'ouvrant. Ce fond 10 de rainure comprend des ouvertures 11, 12, 13 en regard des ouvertures 3, 5 et 6 de la face extérieure 2 du boîtier, pour permettre respectivement le passage du carré 4 du fouillot et des moyens de fixation du boîtier 1 et de la poignée.

Le mécanisme de déplacement en translation des tringles 9 va maintenant être décrit en référence aux figures 5 à 12.

La figure 5 illustre le mécanisme de crémone logé dans le boîtier 1.

Le boîtier 1 comprend un fouillot 14 commandé en rotation sur un angle de 90° par l'intermédiaire d'un carré 4 monté dans une poignée ou béquille.

Un chevalet 15 supporte les deux ergots 8 et comprend une crémaillère 16 coopérant avec des dents 17 disposées sur une portion périphérique circulaire 14a du fouillot 14.

Ce dernier comporte une seconde portion périphérique circulaire 14b qui s'étend sensiblement sur un arc de cercle de 270°.

La première portion périphérique circulaire 14a comporte des dents sur un arc de cercle complémentaire de 90°.

Le fouillot 14 possède ainsi deux portions périphériques circulaires 14a et 14b, centrées sur l'axe de rotation Y-Y du fouillot, le rayon de la première portion périphérique 14a étant supérieur au rayon de la seconde portion périphérique 14b.

Le fouillot 14 est disposé dans le boîtier de sorte que le rayon de la seconde portion périphérique circulaire 14b soit sensiblement égal à la distance séparant l'axe du fouillot Y-Y d'une paroi latérale longitudinale la du boîtier 1, cette paroi latérale 1a comprenant une lumière 18 dans laquelle la seconde portion périphérique circulaire 14b du fouillot 14 peut circuler en rotation.

Par convention, cette paroi latérale sera dite paroi de têtière la de boîtier et l'autre paroi latérale longitudinale sera appelée paroi de fond 1b du boîtier 1.

Le plus grand diamètre du fouillot 14, c'est-à-dire, dans l'exemple de réalisation représenté, la somme du rayon de la première portion périphérique circulaire 14a équipée de dents 17 et de la seconde portion périphérique circulaire 14b, est sensiblement égale à la largeur du boîtier 1 c'est-à-dire la distance séparant les faces internes des parois de têtière et de fond la, 1b du boîtier 1.

Les dimensions du fouillot 14 résultent ainsi d'un compromis entre une portion périphérique dentée 14a d'un rayon suffisamment important pour développer une course importante du chevalet 15 entraîné par la crémaillère 16 et une portion périphérique lisse 14b d'un rayon suffisamment important pour consolider le fouillot 14 et supporter les efforts mécaniques exercés sur celui-ci lors de sa rotation et son engrenage dans la crémaillère 16.

La distance séparant le centre du fouillot 14 du bord du profilé de l'ouvrant doit être suffisante pour éviter le débordement du corps de la poignée au-delà du profilé de l'ouvrant.

La première portion périphérique circulaire 14a comporte des dents sur un quart de cercle, de manière à être opérationnelle sur l'intégralité du déplacement en rotation du fouillot 14, des dents d'extrémité 17', délimitant cette portion périphérique circulaire 14a, s'étendant respectivement suivant deux axes perpendiculaires, sécants au centre du fouillot 14.

Le chevalet 15 a sensiblement -une forme de U dans un plan parallèle à une face extérieure 2 du boîtier 1, les branches du chevalet supportant les ergots 8 et la base du chevalet supportant la crémaillère 16, le fouillot 14 étant logé entre les branches du chevalet 15.

La disposition asymétrique du centre du fouillot permet une réversibilité qui selon le cas rapproche ou éloigne le centre du fouillot du bord du profilé. Avantageusement en position éloignée par exemple, l'utilisation de la poignée avec rosette est possible. A l'inverse un rapprochement peut permettre la pose d'une poignée sans rosette, à fût mince.

Avantageusement l'asymétrie permet au boîtier de se prêter à des montages divers selon la position de la rainure dans le profilé.

En outre, la réversibilité droite ou gauche est acquise dès lors que le fouillot peut accueillir un carré sur l'un et / ou l'autre de ses faces ou si le centre du fouillot est situé à mi-hauteur du boîtier. Il suffit, dans ce dernier cas, de pivoter la poignée et le carré de 180° pour obtenir l'application ouvrant à gauche ou à droite.

La base du chevalet 15 s'étend parallèlement à la seconde paroi latérale 1b du boîtier 1, dite paroi de fond, et comporte une portion décalée 19 supportant la crémaillère 16.

Cette portion décalée 19 s'étend dans une gorge 20 formée sur une face interne de la paroi de fond 1b du boîtier 1.

La gorge 20 a une longueur dont la direction longitudinale X-X du boîtier 1 au moins égale à la course du chevalet 15 et est adaptée à loger ce chevalet 15 sur toute la longueur de sa course.

Comme illustré aux figures 6 et 7, la base du chevalet 15 a une section transversale en forme de L, la base du L étant perpendiculaire à la face extérieure 2 du boîtier 1 et supportant la crémaillère 16. La branche du L s'étend dans un plan parallèle à la face extérieure 2 du boîtier, le fouillot 14 étant logé entre cette face extérieure 2 et la branche du L du chevalet 15.

On obtient ainsi une ferrure facile à poser, grâce à une course suffisamment importante des tringles 9 pour permettre une tolérance de positionnement de la ferrure lors de son montage dans le profilé de l'ouvrant.

Cet avantage est notamment très important pour les crémones périmétrales, car tout cadre à l'équerre souffre, lors de son installation dans les profilés des montants et traverses de l'ouvrant, de gauchissement et de déformation.

A titre d'exemple non limitatif, la largeur du boîtier 1 est comprise entre 33 et 36 mm et de préférence égale à 35,5 mm. Le rayon de la première portion périphérique dentée 14a est sensiblement égal à 17,8 mm autorisant ainsi une course de 28 mm, contre environ 17 mm dans les ferrures classiques.

Le rayon de la seconde portion périphérique circulaire 14b du fouillot est compris entre 15 et 17 mm.

Ainsi, le menuisier peut s'affranchir du positionnement exact des gâches sur le dormant et des conséquences dues à la déformation d'un ouvrant à l'usage.

Le boîtier comprend en outre une lame élastique 21 fixée à ses extrémités à une face du boîtier 1, telle que la face extérieure 2 grâce à des plots de fixation 22.

Le fouillot 14 comprend deux éléments formant doigt 23, disposés à 90° suivant un arc de cercle centré sur l'axe de rotation Y-Y du fouillot 14 et la lame élastique 21 comprend, sensiblement en son milieu, une encoche 24, de forme complémentaire aux éléments formant doigt 23.

La distance séparant cette encoche 24 du centre de rotation du fouillot 14 est sensiblement inférieure à la distance séparant les éléments formant doigt 23 du centre de rotation du fouillot 14.

Ces éléments formant doigt 23 viennent ainsi se loger dans l'encoche 24 en fin de course en rotation du fouillot, sur un angle de 90°, dans un sens direct ou indirect autour de son axe de rotation Y-Y, correspondant aux positions extrêmes de verrouillage et de déverrouillage de la crémone.

Les éléments formant doigt 23 mettent ainsi la lame élastique 21 en tension, contre la force de rappel élastique de la lame tendant à ramener cette lame 21 dans une direction confondue avec la droite passant par ses extrémités fixées au boîtier 1.

La contrainte élastique est ressentie par l'utilisateur au travers de la poignée, de sorte que l'indexation déverrouillage / verrouillage, c'est-à-dire la fin de course des tringles 9 et du chevalet 15, devient nettement perceptible.

Cette lame élastique 21 permet ainsi d'indexer le mouvement du mécanisme, directement au niveau du fouillot 14, en s'affranchissant des jeux mécaniques existant inévitablement entre les différentes pièces en mouvement du mécanisme.

De préférence, la lame élastique 21 s'étend dans une direction sensiblement parallèle à la direction de translation X-X de la crémaillère 16 du chevalet 15, l'encoche 24 de la lame élastique 21 étant alignée avec le centre de rotation du fouillot 14 et le point d'engrenage des dents 17 du fouillot 14 dans la crémaillère 16.

Le fouillot 14 comprend une couronne concentrique 25, s'étendant dans un plan parallèle au plan contenant les première et seconde portions périphériques 14a, 14b, les éléments formant doigts 23 s'étendant à partir de cette couronne 25, chacun étant aligné avec un axe passant par le centre de rotation du fouillot 14 et une dent d'extrémité 17' de la première portion périphérique circulaire 14a.

Le fouillot 14 est rendu solidaire des faces extérieure et intérieure du boîtier 1 au moyen de lumières circulaires 26, 27 comme illustrées à la figure 11 dans lesquelles s'inscrivent les faces 28, 29 du fouillot 14, formées de deux plots 28, 29 sensiblement cylindriques, centrés sur l'axe de rotation Y-Y du fouillot 14.

En référence aux figures 5 et 8 d'une part et 9 et 12 d'autre part, le fonctionnement du mécanisme de verrouillage et de déverrouillage de la crémone se comprend aisément. La rotation du fouillot 14 d'un quart de tour dans le sens des aiguilles d'une montre sur la figure 5 a pour effet de déplacer la crémaillère 16, et par là même le chevalet 15, les ergots 8 et les tringles 9 de la droite vers la gauche de la figure.

La fin du mouvement est indexée par l'insertion d'un élément formant doigt 23 dans l'encoche 24 de la lame élastique 21.

La rotation inverse à partir de la position illustrée à la figure 9 a pour effet inverse de déplacer les tringles 9 de la gauche vers la droite de la figure 1.

Bien entendu, de nombreuses modifications peuvent être apportées à l'exemple décrit ci-dessus sans sortir du cadre de l'invention tel que défini dans les revendications.

## Revendications

1. Ferrure pour ouvrant, comprenant une crémone monodirectionnelle et un boîtier de crémone (1) adaptés à être logés dans une rainure de l'ouvrant, ledit boîtier (1) comprenant un fouillot (14) commandé en rotation sur un angle de 90° par une poignée, un chevalet (15) supportant deux ergots (8) fixés respectivement à deux tringles (9) de ladite crémone et comprenant une crémaillère (16) coopérant avec des dents (17) disposées sur une portion périphérique circulaire (14a) du fouillot (14) sur un arc de cercle de 90°,
**caractérisé en ce que** le plus grand diamètre du fouillot (14) est sensiblement égal à la largeur intérieure du boîtier (1) entre une première paroi latérale (1a) et une seconde paroi latérale (1b), et **en ce que** ledit boîtier (1) comprend une lumière (18) formée dans la première paroi latérale longitudinale (1a), une seconde portion périphérique circulaire (14b) du fouillot (14) ayant un rayon sensiblement égal à la distance séparant l'axe (Y-Y) du fouillot (14) de ladite paroi latérale (1a) du boîtier (1) et adaptée à circuler en rotation dans ladite lumière (18), la base du chevalet (15) s'étendant sensiblement parallèlement à la seconde paroi latérale (1b) du boîtier (1) et comportant une portion décalée (19) supportant ladite crémaillère (16) et s'étendant dans une gorge (20) formée sur une face interne de ladite paroi latérale (1b) du boîtier (1), ladite gorge (20) ayant une longueur dans la direction longitudinale du boîtier (X-X) au moins égale à la course du chevalet (15).

2. Ferrure conforme à la revendication 1,
**caractérisée en ce que** le chevalet (15) a sensiblement une forme de U dans un plan parallèle à une face extérieure (2) du boîtier (1), les branches du chevalet (15) supportant les ergots (8) et la base du chevalet (15) supportant ladite crémaillère (16), le fouillot (14) étant logé entre les branches du chevalet (15).

3. Ferrure conforme à la revendication 1 ou 2,
**caractérisée en ce que** le fouillot (14) comprend deux éléments formant doigt (23), disposés à 90° suivant un arc de cercle centré sur l'axe de rotation (Y-Y) du fouillot (14), **en ce que** le boîtier (1) comprend en outre une lame élastique (21) fixée à ses extrémités à une face (2) du boîtier (1) et comprenant une encoche (24) de forme complémentaire aux éléments formant doigt (23), la distance séparant ladite encoche (24) du centre de rotation du fouillot (14) étant sensiblement inférieure à la distance séparant les éléments formant doigt (23) du centre de rotation du fouillot (14).

4. Ferrure conforme à la revendication 3,
**caractérisée en ce que** la lame élastique (21) s'étend dans une direction sensiblement parallèle à la direction (X-X) de translation de la crémaillère (16) du chevalet (15), l'encoche (24) de la lame élastique (21) étant alignée avec le centre de rotation du fouillot (14) et un point d'engrenage des dents (17) du fouillot (14) dans la crémaillère (16).

## Claims

1. Fittings for the opening panel of a door or window, which comprise a monodirectional espagnolette and an espagnolette casing (1) designed to be accommodated in a slot in the opening panel, said casing (1) including a tumbler (14) which is driven in rotation through an angle of 90° by a handle, a support member (15) supporting two studs (8) which are respectively fixed to two rods (9) of said espagnolette, and a rack (16) which cooperates with teeth (17) disposed on a circular peripheral portion (14a) of the tumbler (14) over a circular arc of 90°, **characterized in that** the largest diameter of the tumbler (14) is substantially equal to the internal width of the casing (1) between a first side wall (1a) and a second side wall (1b), and **in that** said casing (1) has an aperture (18) formed in the first longitudinal side wall (1a), a second circular peripheral portion (14b) of the tumbler (14) having a radius which is substantially equal to the distance separating the axis (Y-Y) of the tumbler (14) from said side wall (1a) of the casing (1) and being designed to move so as to rotate in said aperture (18); the base of the support member (15) extending substantially parallel to the second side wall (1b) of the casing (1) and having an offset portion (19) which supports said rack (16) and extends into a groove (20) formed on an inner face of said side wall (1b) of the casing (1), said groove (20) having a length in longitudinal direction of the casing (X-X) which is at least equal to the course of the support member (15).

2. Fittings according to Claim 1, **characterized in that** the support member (15) essentially has the shape of a U on a plane which is parallel to an outer face (2) of the casing (1), the sides of the support member (15) supporting the studs (8) and the base of the support member (15) supporting said rack (16), the tumbler (14) being accommodated between the sides of the support member (15).

3. Fittings according to Claim 1 or 2, **characterized in that** the tumbler (14) has two elements forming fingers (23) which are disposed at 90° along a circular arc centred on the axis of rotation (Y-Y) of the tumbler (14); **in that** the casing (1) also includes an elastic strip (21) which is fixed at its ends to a face (2) of the casing (1) and has a notch (24) which is complementary in shape to the elements forming fingers (23), the distance separating said notch (24) from the centre of rotation of the tumbler (14) being substantially less than the distance separating the elements forming fingers (23) from the centre of rotation of the tumbler (14).

4. Fittings according to Claim 3, **characterized in that** the elastic strip (21) extends in a direction which is substantially parallel to the direction (X-X) of translation of the rack (16) of the support member (15), the notch (24) in the elastic strip (21) being aligned with the centre of rotation of the tumbler (14) and a meshing point of the teeth (17) of the tumbler (14) in the rack (16).

## Patentansprüche

1. Beschlag für Öffnungsvorrichtung mit einem monodirektionalen Treibstangenriegel und einem Gehäuse für den Treibstangenriegel (1), welche dafür eingerichtet sind, in einer Rille der Öffnungsvorrichtung gelagert zu werden, wobei das Gehäuse (1) eine Nuß (14) aufweist, welche durch einen Griff in Drehung um einen Winkel von 90° betätigt wird, wobei ein Stützgerüst (15) zwei jeweils an zwei Stangen (9) des Treibstangenriegels befestigte Zuhaltungshaken (8) trägt und eine Zahnstange (16) aufweist, welche mit Zähnen (17) zusammenwirkt, die auf einem kreisförmigen Umfangsbereich (14a) der Nuß (14) über einen Kreisbogen von 90° angeordnet sind,
**dadurch gekennzeichnet, daß** der größte Durchmesser der Nuß (14) praktisch gleich der inneren Breite des Gehäuses (1) zwischen einer ersten Seitenwand (1a) und einer zweiten Seitenwand (1b) ist, und daß das Gehäuse (1) ein in der ersten Längsseitenwand (1a) ausgebildetes Schlitzloch (18) aufweist, wobei ein zweiter kreisförmiger Umfangsbereich (14b) der Nuß (14) einen Radius aufweist, der praktisch gleich dem Abstand ist, der die Achse (Y-Y) der Nuß (14) von der Seitenwand (1a) des Gehäuses (1) trennt, und welcher dafür eingerichtet ist, in Drehung in dem Schlitzloch (18) umzulaufen; wobei sich die Basis des Stützgerüstes (15) praktisch parallel zu der zweiten Seitenwand (1b) des Gehäuses (1) erstreckt und einen versetzten Bereich (19) aufweist, der die Zahnstange (16) trägt und sich in eine auf einer Innenfläche der Seitenwand (1b) des Gehäuses (1) ausgebildete Auskehlung (20) erstreckt, wobei die Auskehlung (20) in der Längsrichtung des Gehäuses (X-X) eine Länge aufweist, die wenigstens gleich dem Lauf des Stützgerüstes (15) ist.

2. Beschlag gemäß Anspruch 1, **dadurch gekennzeichnet, daß** das Stützgerüst (15) praktisch die Form eines U in einer zu einer Außenfläche (2) des Gehäuses (1) parallel liegenden Ebene aufweist, wobei die Schenkel des Stützgerüstes (15) die Zuhaltungshaken (8) tragen und die Basis des Stützgerüstes (15) die Zahnstange (16) trägt, wobei die Nuß (14) zwischen den Schenkeln des Stützgerüstes (15) gelagert ist.

3. Beschlag gemäß Anspruch 1 oder 2, **dadurch gekennzeichnet, daß** die Nuß (14) zwei zapfenförmige Elemente (23) aufweist, die mit 90° entlang einem auf der Drehachse (Y-Y) der Nuß (14) zentrierten Kreisbogen angeordnet sind, daß das Gehäuse (1) außerdem ein elastisches Plättchen (21) aufweist, welches an seinen Enden an einer Fläche (2) des Gehäuses (1) befestigt ist und eine Vertiefung (24) mit komplementärer Form zu den zapfenförmigen Elementen (23) aufweist, wobei der Abstand, der die Vertiefung (24) von dem Drehmittelpunkt der Nuß (14) trennt, praktisch kleiner als der Abstand ist, der die zapfenförmigen Elemente (23) von dem Drehmittelpunkt der Nuß (14) trennt.

4. Beschlag gemäß Anspruch 3, **dadurch gekennzeichnet, daß** sich das elastische Plättchen (21) in einer Richtung erstreckt, die praktisch parallel zu der Translationsrichtung (X-X) der Zahnstange (16) des Stützgerüstes (15) liegt, wobei die Vertiefung (24) des elastischen Plättchens (21) mit dem Drehmittelpunkt der Nuß (14) und einem Eingriffspunkt der Zähne (17) der Nuß (14) auf der Zahnstange (16) ausgerichtet ist.
